# EUROPÄISCHE PATENTSCHRIFT

(11) **EP 0 685 648 B1**
(45) Veröffentlichungstag und Bekanntmachung des Hinweises auf die Patenterteilung: **27.07.2005**
(21) Anmeldenummer: 95106563.0
(22) Anmeldetag: 02.05.1995
(51) Int. Cl.: F04B 1/12

(54) **Kolbenanordnung für eine Kolbenpumpe**
Piston assembly for a piston pump
Montage de pistons pour une pompe à piston

(30) Priorität: 06.05.1994 DE 4416192
(43) Veröffentlichungstag der Anmeldung: 06.12.1995
(73) Patentinhaber: Weber-Hydraulik GmbH, 4460 Losenstein (AT)
(72) Erfinder: Schwaiger, Heinz, D-85386 Eching (DE)
(74) Vertreter: Leson, Thomas Johannes Alois, Dipl.-Ing.

(56) Entgegenhaltungen:
- DE-C- 3 424 862
- DE-C- 3 505 176
- FR-A- 1 126 864
- GB-A- 533 596
- US-A- 3 514 221

## Beschreibung

Die Erfindung bezieht sich auf eine Kolbenanordnung für eine Kolbenpumpe gemäß dem Oberbegriff des Anspruchs 1.

Kolbenpumpen werden z.B. in mit Hochdruck arbeitenden Hydraulik-Werkzeugen, wie beispielsweise in Fig. 3 dargestellt, eingesetzt.

Eine bekannte in der Mitte von Fig. 3 dargestellte Kolbenpumpe wird auch als Taumelscheibenpumpe bezeichnet. Bei einer derartigen Kolbenpumpe sind mehrere Kolben 1 mit ihren zugehörigen Zylindern 2 achsparallel auf einem Kreisumfang angeordnet. Die Kolben 1 werden an ihrem fußseitigen Ende mittels einem rotierenden Antriebselement 3 in Form einer Taumelscheibe mit konstantem Anstellwinkel angetrieben, so daß die Kolben 1 in den jeweiligen Zylindern 2 hin- und herbewegt werden. Das rotierende Antriebselement 3 ist achsparallel zu den Kolben 1 bzw. Zylindern 2 auf dem Kreismittelpunkt gelagert, auf dessen Kreisumfang die Vielzahl von Kolben 1 bzw. Zylindern 2 angeordnet sind. Das rotierende Antriebselement 3 wird mittels eines Motors 7 gedreht.

Die Kolben 1 bilden zusammen mit den Zylindern 2 an ihrem jeweiligen dem Antriebselement 3 abgewandten Ende Verdichtungskammern 4, deren Ausstoßöffnungen von Rückschlagventilen 5 verschließbar sind. Jeder Zylinder 2 ist mit einer Zuströmöffnung 6 versehen, die durch die Hin- und Herbewegung des Kolbens 1 geöffnet und geschlossen werden.

An einem fußseitigen Abschnitt des Kolbens 1 ist ein Stützelement 8 in Form eines Federtellers befestigt. Zwischen dem Zylinder 2 und dem Stützelement 8 ist eine Feder 9 angeordnet, die den Kolbenfuß gegen das rotierende Antriebselement 3 drückt und somit den Ansaughub des Kolbens 1 bewerkstelligt. Der Fuß des Kolbens 1 ist etwa als Halbkugel ausgebildet. Zwischen dem Fuß des Kolbens 1 und dem rotierenden Antriebselement 3 ist ein Kolbenschuh 10 angeordnet. Der Kolbenschuh 10 hat auf der dem Antriebselement 3 zugewandten Seite eine im wesentlichen plane Gleitfläche und auf seiner dem Fuß des Kolbens 1 zugewandten Seite eine der Form des Kolbenfusses entsprechende konkave Höhlung. Somit dient der Kolbenschuh 10 als Lagerelement zwischen der Halbkugel des Kolbens 1 und dem rotierenden Antriebselement 3.

Aufgrund der hohen Drehzahl des rotierenden Antriebselements 3 (bis zu 6000/min) ist sowohl die Lagerfläche zwischen Kolbenfuß und Kolbenschuh 10 als auch die Lagerfläche zwischen Kolbenschuh 10 und Antriebselement 3 sehr hoch beansprucht.

Für den Fall, daß Reibungskräfte zwischen Kolben 1 und Zylinder 2 so groß werden, daß die Vorspannkräfte der Feder 9 nicht mehr ausreichen, um den Kolbenschuh anzudrücken, kann der Kolbenschuh durch die Bewegung des Antriebselements vom Kolben abgelöst und radial herausgeschleudert werden. Dies ist insbesondere dann der Fall, wenn ein Kolbenhemmer oder Kolbenfresser auftritt, ausgelöst durch sehr kaltes, zähes oder verharztes Öl, zu hoher Drehzahlen bzw. Anfangsbeschleunigungen in Verbindung mit Schmutzpartikeln zwischen Kolben 1 und Zylinder 2. Dies führt dann zu großen Beschädigungen an den übrigen Bauteilen der Pumpenanordnung bzw. zur Zerstörung der gesamten Pumpenanordnung. Ähnliche Folgeschäden können bei einem Schaden an der Lagerstelle zwischen dem Fuß des Kolbens und dem Kolbenschuh auftreten.

Aus der DE 34 24 862 C1 ist eine Radialkolbenpumpe für hydraulische Medien bekannt, die eine Kolbenanordnung mit einem in einem Zylinder bewegbaren Kolben aufweist. Der Kolben liegt über einem Kolbenschuh an einem rotierenden Abtriebselement an und wird mittels einer Feder, die über ein Stützelement am Kolben angreift, in die Anlagestellung vorgespannt. Das Stützelement weist ein Halteelement auf, das mit dem Kolbenschuh in Eingriff bringbar ist.

Eine ähnliche Konstruktion offenbart auch die DE 35 05 176 C1 der gleichen Anmelderin.

Der Erfindung liegt die Aufgabe zugrunde, eine Kolbenanordnung für eine Kolbenpumpe zu schaffen, bei der bei einfacher Montage eine hohe Betriebssicherheit und Lebensdauer erreicht wird.

Diese Aufgabe wird durch die Merkmale gemäß Anspruch 1 gelöst.

Durch das am Stützelement ausgebildete Halteelement, das mit dem Kolbenschuh in Eingriff bringbar ist, wird insbesondere im vorstehend beschriebenen Extremfall das Herausschleudern des Kolbenschuhs und damit Folgeschäden an der Pumpenanordnung verhindert. Mit der beanspruchten Konstruktion wird eine einfache Montage erzielt, da das hülsenartige Halteelement einfach auf den konvexen Kugelflächenabschnitt des Kolbenschuhs aufgeschnappt werden kann.

Vorteilhaft wird durch die Ausbildung eines Spalts zwischen dem Halteelement und dem Kolbenschuh die Beweglichkeit des Kolbenschuhs gegenüber dem Kolben festgelegt, so daß sich der Kolbenschuh in jedem Betriebszustand nur bis zu einem bestimmten Maß vom Kolben entfernen kann. Weiterhin ist es zum einen möglich, die Lagerstelle zwischen Kolbenschuh und Kolben über den Spalt hinreichend mit Schmiermittel zu versorgen. Zum anderen wird durch die Dimensionierung des Spalts die Lagerstelle zwischen Kolbenschuh und Kolben abgeschirmt und damit das Eindringen von Schmutzpartikeln vermindert.

Gemäß den Ansprüchen 11 bis 13 wird durch die vorteilhafte Gestaltung der Anliegefläche des Kolbenschuhs gegenüber dem rotierenden Antriebselement - je nachdem, ob es sich um eine Taumelscheibe einer Axialkolbenpume oder um eine Exzenterwelle (Exzenterring) einer Radialkolbenpumpe handelt - immer erreicht, daß sich an der Anliegefläche eine ausreichende Schmiermittelschicht ausbildet, wodurch sich die Betriebssicherheit der Pumpenanordnung erhöht.

Das Verfahren gemäß dem nebengeordneten Anspruch 24 ermöglicht eine besonders einfache Herstellung der Verbindung zwischen dem Kolbenschuh und dem Stützelement für die Feder.

Weitere vorteilhafte Ausgestaltungen der Erfindung sind Gegenstand der übrigen Unteransprüche.

Die Erfindung wird nachstehend anhand der Beschreibung eines bevorzugten Ausführungsbeispiels in Verbindung mit den zugehörigen Zeichnungen näher erläutert.
Fig. 1 zeigt ein Pumpenelement eines bevorzugten Ausführungsbeispiels der Kolbenpumpe im Längsschnitt.
Fig. 2 zeigt eine vergrößerte Detailansicht des oberen Teils (Fig 1) des Pumpenelements nach Fig. 1.
Fig. 3 zeigt eine aus dem Stand der Technik bekannte Kolbenpumpe, die in ein Werkzeug integriert ist.

Das in Fig. 1 dargestellte, erfindungsgemäße Pumpenelement wird in der vorstehend unter Bezugnahme auf Fig. 3 beschriebenen (Axial)-Kolbenpumpe verwendet. Die vorstehend bei der Beschreibung des Stands der Technik verwendeten Bezugszeichen werden im folgenden bei der Beschreibung des bevorzugten Ausführungsbeispiels beibehalten und bezeichnen die gleichen Bauteile.

Gemäß Fig. 1 ist ein stiftartiger Kolben 1 in einem Zylinder 2 hin- und herbeweglich gelagert. An einem fußseitigen Abschnitt des Kolbens 1 ist ein Stützelement (im folgenden Federteller 8 genannt) angeordnet. Zwischen dem Federteller 8 und einer Spannplatte, welche über einen Absatz den Zylinder 2 hält, ist eine Druckfeder 9 angeordnet, die den Ansaughub des Kolbens 1 bewerkstelligt. Das fußseitige Ende des Kolbens 1 ist mit einer Halbkugel 1a versehen. Zwischen dem fußseitigen Ende des Kolbens 1 und einem rotierenden Antriebselement 3 (in Fig. 3 in Form einer Taumelscheibe dargestellt) ist ein Kolbenschuh 10 angeordnet. Der Kolbenschuh 10 dient als Lagerelement zwischen der Halbkugel 1a des Kolbens 1 und dem rotierenden Antriebselement 3 (Fig. 3). Erfindungsgemäß ist der Federteller 8 tassenförmig ausgebildet, wobei die Seitenwände des Federtellers 8 zum Kolbenschuh 10 hin verjüngt ausgebildet sind. Somit wird durch die Seitenwände des Federtellers 8 ein Halteelement 8b in Form einer Hülse ausgebildet, das mit einem Abschnitt des Kolbenschuhs 10 formschlüssig überlappt und mit ihm in Eingriff bringbar ist. Das Halteelement 8a verhindert somit, daß sich der Kolbenschuh 10 vom Fuß des Kolbens 1 ablöst bzw. entfernt.

Gemäß Fig. 2 besteht der Kolben 1 im wesentlichen aus einem stiftartigen Abschnitt 1b, einem am fußseitigen Endabschnitt des Kolbens angeordneten zylindrischen Abschnitt 1c und der in Richtung zum Kolbenschuh 10 ausgebildeten, dem rotierenden Antriebselement 3 (Fig. 3) zugewandten Halbkugel 1a, die an der Stirnseite des zylindrischen Abschnitts 1c angeordnet ist. Der zylindrische Abschnitt 1c hat einen größeren Durchmesser als der stiftartige Abschnitt 1b, so daß ein ringförmiger Absatz 1d zwischen dem zylindrischen Abschnitt 1c und dem stiftartigen Abschnitt 1b ausgebildet wird. Der stiftartige Abschnitt 1b ist im Zylinder 2 hin- und herbeweglich eingepaßt. Die Halbkugel 1a hat einen Mittelpunkt M, der auf der Längsachse des Kolbens 1 angeordnet ist und einen Radius R1. Die Kugelfläche der Halbkugel 1a schließt sich direkt an die radiale Mantelfläche des zylindrischen Abschnitts 1c an.

Der Kolbenschuh 10 ist im wesentlichen scheibenförmig ausgebildet. Die eine Stirnseite oder Anlagefläche des Kolbenschuhs 10 ist dem rotierenden Antriebselement 3 zugewandt und im wesentlichen als eine kreisförmige plane Fläche 10b ausgebildet. Die plane Fläche 10b liegt am rotierenden Antriebselement (Fig. 3) an und dient ihm gegenüber als Gleitfläche. An einem in radialer Richtung äußeren Abschnitt der planen Fläche 10b ist eine ringförmige Phase 10g angedreht, die einen bevorzugten Phasenwinkel von 6° hat. Die Phase 10g unterstützt die Bildung einer Schmiermittelschicht zwischen dem rotierenden Antriebselement 3 (Fig. 3) und der planen Fläche 10b.

Die andere Stirnseite des Kolbenschuhs 10 ist dem Fuß des Kolbens zugewandt. In einem mittigen Abschnitt der anderen Stirnseite des Kolbenschuhs 10 ist eine konkave, halbkugelige Höhlung 10a angeordnet, die den Radius R1 hat. Damit paßt die ebenfalls den Radius R1 aufweisende Halbkugel 1a des Kolbens 1 in die Höhlung 10a des Kolbenschuhs 10, so daß der Kolbenschuh 10 gegenüber dem Fuß des Kolbens 1 gleitend beweglich bzw. verschwenkbar ist. Der Mittelpunkt M der halbkugeligen Höhlung 10a liegt auf der Mittellinie des Kolbenschuhs 10. In der Höhlung 10a des Kolbenschuhs 10 ist konzentrisch zur Mittellinie des Kolbenschuhs 10 eine Art Zentrierbohrung 10i angeordnet, die auch als Tasche zur Bevorratung von Schmiermittel dient. In einem mittleren Abschnitt der anderen Stirnseite des Kolbenschuhs 10 ist eine ringförmige Aussparung 10f konzentrisch zur Höhlung 10a eingedreht. Durch die ringförmige Aussparung 10f wird in dem radialen Randabschnitt der anderen Stirnseite des Kolbenschuhs 10 ein ringförmiger Vorsprung 10e am Außenumfang der anderen Stirnseite ausgebildet.

Die Umfangsfläche des Kolbenschuhs 10 ist in ihrem mittleren Abschnitt mit einer als ein Rücksprung ausgebildeten ringförmigen V-Nut 10h versehen. Die dem Kolben 1 zuweisende Seitenfläche der Nut 10h ist als ein konvexer Kugelflächenabschnitt 10k ausgebildet. Der Umfang des Kugelflächenabschnitts 10k nimmt vom Grund der Nut 10h ausgehend in Richtung zur anderen Stirnfläche des Kolbenschuhs 10 kontinuierlich zu. Durch die als Kugelflächenabschnitt 10k ausgebildete Seitenfläche der Nut 10h und die andere benachbarte Stirnfläche des Kolbenschuhs 10 wird am Kolbenschuh 10 an seinem zum Kolben 1 weisenden Abschnitt eine radiale Ausweitung 10c abgegrenzt.

Der konvexe Kugelflächenabschnitt 10k hat den Radius R2, welcher größer ist als der Radius R1 der Höhlung 10a und ist konzentrisch zu dieser ausgebildet.

Der tassenförmige Federteller 8 hat einen nabenförmigen, den Kolben 1 aufnehmenden Abschnitt (im folgenden Innenhülse 8a genannt), zu der das Halteelement 8b konzentrisch angeordnet ist.

Die Innenhülse 8a und das Halteelement 8b erstrecken sich von einer scheibenförmigen Basis 8c hin zum Kolbenschuh 10.

Eine Durchgangsbohrung 8d der Innenhülse 8a des Federtellers 8 hat einen Radius, der größer als der Radius des stiftartigen Abschnitts 1b des Kolbens 1 und kleiner als der Radius des zylindrischen Abschnitts 1c des Kolbens 1 ist. Die Durchgangsbohrung 8d ist zum Kolbenschuh 10 hin stufenförmig zu einem Bohrungsabschnitt 8e erweitert, der mit der Bohrung 8d einen ringförmigen Absatz 8f bildet. Der Bohrungsabschnitt 8d hat einen Radius, der dem Radius des zylindrischen Abschnitts 1c des Kolbens 1 entspricht.

In zusammengebautem Zustand ist das Federteller 8 mit der Bohrung 8e vorzugsweise mittels einer Preßpassung auf dem zylindrischen Abschnitt 1c des Kolbens 1 derart befestigt, daß die scheibenförmige Basis 8f in Richtung des Zylinders 2 (Fig. 1) zeigt. Dabei liegt der Absatz 8f des Federtellers 8 am Absatz 1d des Kolbens 1 an.

Die dem Zylinder 1 (Fig. 1) zugewandte Stirnseite des Federtellers 8 ist im wesentlichen als plane Kreisfläche 8g ausgebildet. Die Kreisfläche 8g ist auf ihrem radial äußeren Bereich mit einer ringförmigen Aussparung 8h versehen, so daß zwischen der Kreisfläche 8g und der ringförmigen Aussparung 8h ein Absatz ausgebildet ist. In zusammengebautem Zustand stützt sich die Feder 9 (Fig. 1) an der ringförmigen Aussparung 8h ab und wird durch den Absatz zentriert.

Das hülsenförmige Halteelement 8b erstreckt sich axial hin zum scheibenförmigen Bauteil 8c entgegengesetzter Richtung weiter als die Innenhülse 8a und bildet an seinem freien Endabschnitt eine ringförmige Verlängerung 8i (gestrichelte Linie) aus. Die ringförmige Verlängerung 8i verjüngt sich an der äußeren Mantelfläche des Halteelements 8b und ist damit dünnwandiger gestaltet als der übrige Abschnitt des hülsenförmigen Halteelements 8b.

Im Innenbereich des Federtellers 8 ist zwischen der nabenförmigen Innenhülse 8a und dem hülsenförmigen Halteelement 8b ein ringförmiger Aussparungsbereich 8k ausgebildet.

Der Innendurchmesser des hülsenförmigen Halteelements 8b ist in nicht verformtem Zustand (gestrichelte Linie) etwas größer, vorzugsweise 0,1 bis 2 mm größer, als der sich in radialer Richtung erstreckende größte Abschnitt der radialen Ausweitung 10c des Kolbenschuhs 10. In zusammengebautem, d.h. verformtem Zustand umfaßt somit das hülsenförmige Halteelement 8b die radiale Ausweitung 10c des Kolbenschuhs 10 in axialer Richtung bis zu einem mittleren Abschnitt der Ausweitung 10c.

Nachfolgend wird der Zusammenbau des Pumpenelements beschrieben:

Zunächst wird das Federteller 8 mit seiner Bohrung 8d und 8e über den stiftartigen Abschnitt 1b des Kolbens 1 derart aufgeschoben, daß die Bohrung 8e auf dem zylindrischen Abschnitt 1c des Kolbens 1 zu liegen kommt und der Absatz 8f des Federtellers am Absatz 1d des Kolbens anschlägt, so daß das Federteller 8 vorzugsweise mittels einer Preßpassung fest mit dem Kolben 1 verbunden wird. Anschließend wird der Kolbenschuh mit seiner konkaven Höhlung 10a auf die Halbkugel 1a des Kolbens 1 aufgesetzt. Das hülsenförmige Halteelement 8b zusammen mit der ringförmigen Verlängerung 8i umfaßt nun in überlappender Weise die als Kugelabschnitt ausgebildete radiale Ausweitung 10c bis zu einem mittleren Abschnitt derselben.

Die dünnwandige Verlängerung 8i (gestichelte Linie in Fig. 2) des Federtellers 8 wird nun vorzugsweise durch ein Rollverfahren in Richtung der Nut 10h bzw. in Richtung des gemeinsamen Mittelpunkts M des Kugelflächenabschnitts 10k und der halbkugeligen Höhlung 10a soweit verformt, daß die Innenfläche der dünnwandigen Verlängerung 8i (durchgezogene Linie in Fig. 2) bis auf einen als Ringspalt A ausgebildeten bevorzugten Abstand von 0,1 mm auf den Kugelflächenabschnitt 10k des Kolbenschuhs 10 herangerückt wird. Auf diese Weise umfaßt das hülsenförmige Halteelement 8b des Federtellers 8 mit seiner Verlängerung 8i den Kugelflächenabschnitt 10k auf hinterschneidende Weise. D. h. das freistehende Ende der Verlängerung 8i ist weiter in Richtung Mittellinie herangerückt als die dem Federteller 8 zugewandte Umfangskante des Kolbenschuhs 10.

Der Kolbenschuh 10 ist nun derart auf dem Fuß des Kolbens 1 montiert, daß er einerseits die durch das rotierende Antriebselement (Fig. 3) verursachten Schwenkbewegungen ausführen kann und andererseits nur soweit vom Kolben 1 abgehoben werden kann, bis die als Kugelflächenabschnitt 10c ausgebildete radiale Ausweitung die gerollte dünnwandige Verlängerung 8i (durchgezogene Linie in Fig. 2) berührt.

Durch die vorstehend beschriebene vorteilhafte Anordnung und Gestaltung des Kolbens 1, des Federtellers 8 und des Kolbenschuhs 10 ist die volle Beweglichkeit des Kolbenschuhs 10 auf der halbkugeligen Fläche 1a des Kolbens 1 gewährleistet. Bei maximaler Neigung des Kolbenschuhs 10 gegenüber der Halbkugel 1a des Kolbens 1 wird der dem Kolbenschuh 10 zugewandte Abschnitt der Innenhülse 8a (bzw. der Bund der Bohrung 8e) des Federtellers 8 vom ringförmigen Aussparungsabschnitt 10f des Kolbenschuhs 10 aufgenommen, ohne daß es zu einer Kollision zwischen Kolbenschuh 10 und Federteller 8 kommen kann.

Die erfindungsgemäße Verbindung des Kolbenschuhs 10 mit dem Federteller 8 ermöglicht eine Vormontage dieser Bauteile mit dem Kolben 1, da diese nach dem Rollvorgang formschlüssig miteinander verbunden sind. Die Fertigung der Kolbenpumpe 1 kann somit wesentlich kostengünstiger als bei der Verwendung herkömmlicher Pumpenelemente erfolgen, bei denen die Montage der Kolbenanordnung in den Zylinder erfolgen kann oder aber die Kolbenanordnung durch Hilfsmittel (Klemmen) zusammengehalten werden muß.

Beim weiteren Zusammenbau wird nun die Feder 9 auf die ringförmige Aussparung 8h des Federtellers 8 aufgesetzt und der stiftartige Abschnitt 1b des Kolbens 1 in den Zylinder 1 eingeführt und dieser derart in einer Pumpenplatte befestigt, so daß der Kolben 1 mit der Spannung der Feder 9 gegen die Taumelscheibe 3 (s. Fig. 3) gedrückt wird.

Das vorstehend beschriebene Pumpenelement wurde zur Verwendung in einer Axialkolbenpumpe beschrieben, die als rotierendes Antriebselement 3 eine Taumelscheibe mit konstantem Anstellwinkel hat. Das Pumpenelement ist jedoch auch zur Verwendung in einer Schrägscheibenpumpe vorgesehen, bei der als rotierendes Antriebselement 3 eine Scheibe mit verstellbarem Neigungswinkel eingesetzt wird.

Weiterhin ist dieses Pumpenelement auch zur Verwendung in einer Radialkolbenpumpe verwendbar, die als rotierendes Antriebselement eine exzentrische Welle oder einen exzentrischen Ring hat. Dabei gleitet der Kolbenschuh entweder auf der Außenfläche einer exzentrisch angeordneten Welle oder auf der Innenfläche eines exzentrisch angeordneten Rings.

Weiterhin ist dieses Pumpenelement auch zur Verwendung in einer Schrägachsenpumpe geeignet, bei der die Achsen der Kolben bzw. Zylinder gegenüber der rotierenden Scheibe auf verstellbare Weise angeordnet sind.

Die Fläche 10b des Kolbenschuhs kann entsprechend der Verwendung bzw. der Anforderungen außer plan auch konkav oder konvex und dabei kugelförmig oder zylinderförmig ausgestaltet sein.

## Patentansprüche

1. Kolbenanordnung für eine Kolbenpumpe mit einem rotierenden Antriebselement und zumindest einem in einem Zylinder (2) bewegbaren Kolben (1), der über einen Kolbenschuh (10) an dem rotierenden Antriebselement (3) anliegt und der mittels einer Feder (9), die über ein Stützelement (8) am Kolben (1) angreift, in die Anlagestellung vorgespannt ist, wobei das Stützelement (8) ein Halteelement (8b) hat, das mit dem Kolbenschuh (10) in Eingriff bringbar ist,
**dadurch gekennzeichnet, dass**
das Halteelement (8b) als eine am Stützelement (8) angeordnete Hülse ausgebildet ist, die einen konvexen Kugelflächenabschnitt (10k) des Kolbenschuhs (10) überlappend umfasst, wobei das hülsenförmige Halteelement (8b) an seinem freien, zum Kolbenschuh (10) hin gerichteten Endabschnitt als eine sich verjüngende ringförmige dünnwandige Verlängerung (8i) ausgebildet ist.

2. Kolbenanordnung nach Anspruch 1, **dadurch gekennzeichnet, dass** das Halteelement (8b) einen dem Stützelement (8) zugewandten Abschnitt des Kolbenschuhs (10) umfasst.

3. Kolbenanordnung nach Anspruch 1 oder 2, **dadurch gekennzeichnet, dass** am Umfang des Kolbenschuhs (10) zumindest ein Rücksprung ausgebildet ist, in den das Halteelement (8b) einrastbar ist.

4. Kolbenanordnung nach Anspruch 3, **dadurch gekennzeichnet, dass** der Rücksprung eine ringförmige V-Nut (10h) ist.

5. Kolbenanordnung nach Anspruch 4, **dadurch gekennzeichnet, dass** der Umfang des Kugelflächenabschnitts (10k) vom Grund der Nut (10h) ausgehend in Richtung zum Stützelement (8) kontinuierlich bis zu seiner dem Stützelement (8) zugewandten Stirnseite zunimmt.

6. Kolbenanordnung nach Anspruch 1, **dadurch gekennzeichnet, dass** die ringförmige dünnwandige Verlängerung (8i) in Richtung zum Kugelflächenabschnitt (10k) bzw. in Richtung zur Seitenfläche der Nut (10h) verformbar ist, so dass das Halteelement (8b) den Kugelflächenabschnitt (10k) hinterschneidend umfasst.

7. Kolbenanordnung nach Anspruch 6, **dadurch gekennzeichnet, dass** zwischen der dünnwandigen Verlängerung (8i) und dem Kugelflächenabschnitt (10k) ein Ringspalt A ausgebildet wird, der eine bevorzugte Spaltbreite von 0,1 mm hat.

8. Kolbenanordnung nach einem der vorstehenden Ansprüche, **dadurch gekennzeichnet, dass** das fußseitige Ende des Kolbens (1) als konvexe Halbkugel (1a) ausgebildet ist.

9. Kolbenanordnung nach Anspruch 8, **dadurch gekennzeichnet, dass** der Kolbenschuh (10) auf der dem Kolben (1) zugewandten Seite mit einer konkaven kugeligen Höhlung (10a) versehen ist, die mit der Halbkugel (1a) zusammenpasst und ein Gleitlager ausbildet.

10. Kolbenanordnung nach Anspruch 7 oder 8, **dadurch gekennzeichnet, dass** die Halbkugel (1a), die kugelige Höhlung (10a) und der konvexe Kugelflächenabschnitt (10k) den gleichen Mittelpunkt (M) haben.

11. Kolbenanordnung nach einem der vorstehenden Ansprüche, **dadurch gekennzeichnet, dass** die die am rotierenden Antriebselement (3) anliegende Fläche (10b) des Kolbenschuhs (10) als plane Fläche ausgebildet ist, wobei der Randabschnitt der Fläche (10b) mit einer Phase (10g) versehen ist.

12. Kolbenanordnung nach Anspruch 11, **dadurch gekennzeichnet, dass** die Fläche (10b) konvex-ballig, konvex-kugelig oder konvex-zylindrisch ausgebildet ist.

13. Kolbenanordnung nach Anspruch 11, **dadurch gekennzeichnet, dass** die Fläche (10b) konkav-ballig, konkav-kugelig oder konkav-zylindrisch ausgebildet ist.

14. Kolbenanordnung nach einem der vorstehenden Ansprüche, **dadurch gekennzeichnet, dass** das Stützelement (8) auf seiner dem Zylinder (2) zugewandten Seite eine ringförmige Aussparung (8h) hat, an der sich die Feder (9) abstützt.

15. Kolbenanordnung nach Anspruch 8, **dadurch gekennzeichnet, dass** der Kolben (1) im Anschluss an die Halbkugel (1a) einen zylindrischen Abschnitt (1c) und daran anschließend einen stiftartigen Abschnitt (1b) hat, wobei der Durchmesser des zylindrischen Abschnitts (1c) größer ist als der Durchmesser des stiftartigen Abschnitts (1b).

16. Kolbenanordnung nach einem der vorstehenden Ansprüche, **dadurch gekennzeichnet, dass** das Stützelement (8) eine mittige Bohrung (8d) hat, die auf der dem Kolbenschuh (10) zugewandten Seite auf einen Abschnitt mit größerem Durchmesser (8e) erweitert ist.

17. Kolbenanordnung nach Anspruch 15 oder 16, **dadurch gekennzeichnet, dass** das Stützelement (8) mit dem Abschnitt mit größerem Durchmesser (8e) mittels einer Presspassung mit dem zylindrischen Abschnitt (1c) des Kolbens (1) verbunden ist.

18. Kolbenanordnung nach einem der vorstehenden Ansprüche, **dadurch gekennzeichnet, dass** im Innenbereich des Stützelements (8) auf der dem Kolbenschuh (10) zugewandten Seite eines ringförmige Aussparung (8k) ausgebildet ist.

19. Kolbenanordnung nach einem der vorstehenden Ansprüche, **dadurch gekennzeichnet, dass** der Kolbenschuh (10) auf der dem Stützelement (8) zugewandten Seite konzentrisch zur kugeligen Höhlung (10a) einen ringförmigen Aussparungsabschnitt (10f) hat, wodurch auf der Außenfläche (10c) ein ringförmiger Verlängerungsabschnitt (10e) am Kolbenschuh (10) ausgebildet ist.

20. Kolbenanordnung nach Anspruch 18 oder 19, **dadurch gekennzeichnet, dass** bei einer Schwenkbewegung des Kolbenschuhs (10) gegenüber dem Kolben (1) der Bund der Bohrung (8e) vom ringförmigen Aussparungsabschnitt (10f), der Verlängerungsabschnitt (10e) von der ringförmigen Aussparung (8k) und die am Stützelement (8) ausgebildete Verlängerung (8i) von der Nut (10h) des Kolbenschuhs (10) aufgenommen wird.

21. Kolbenanordnung nach Anspruch 20, **dadurch gekennzeichnet, dass** der Bund des Abschnitts mit größerem Durchmesser (8e) gegen die Begrenzungsfläche des ringförmigen Aussparungsabschnitts (10f) anschlagbar ist, um die Schwenkbewegung des Kolbenschuhs (10) zu begrenzen.

22. Kolbenanordnung nach einem der vorstehenden Ansprüche, **dadurch gekennzeichnet, dass** als Antriebselement (3) die Scheibe einer Axialkolbenpumpe mit konstantem oder mit verstellbarem Neigungswinkel verwendbar ist.

23. Kolbenanordnung nach einem der vorstehenden Ansprüche, **dadurch gekennzeichnet, dass** als Antriebselement (3) die Außenfläche einer exzentrisch gelagerten Welle oder die Innenfläche eines exzentrisch gelagerten Rings einer Radialkolbenpumpe verwendbar ist.

## Claims

1. Piston arrangement for a piston pump with a rotating drive element and at least one piston (1)which is movable in a cylinder (2) and which abutts the rotating drive element (3) via a piston shoe (10) and which is pre-tensioned in the abutting position by a spring (9), which engages the piston (1) via a support element (8), whereby the support element (8) has a holding element (8b) which can be engaged to the piston shoe,
**characterized in that**
the holding element (8b) is formed as a sleeve which is arranged at the support element (8) and which clasps overlappingly the convex sphere surface section (10k) of the piston shoe (10), whereby the sleeve-shaped holding element (8b) is formed at its free end section which is oriented to the piston shoe (10) as a tapered ring-shaped thin-walled extension (8i).

2. Piston arrangement according to claim 1, **characterized in that** the hold element (8b) comprises a section of the piston shoe (10) which is oriented towards the support element (8).

3. Piston arrangement according to claim 1 or 2, **characterized in that** on the circumference of the piston shoe (10) at least one recess is formed into which the holding element (8b) can be snapped in.

4. Piston arrangement according to claim 3, **characterized in that** the recess is a ring-shaped V-groove (10h).

5. Piston arrangement according to claim 4, **characterized in that** the circumference of the sphere surface section (10k) is increases continuously, starting from the bottom of the groove (10h) in the direction of the support element (8) up to its front side, which is oriented towards the support element (8).

6. Piston arrangement according to claim 1, **characterized in that** the ring-shaped thin-walled extension (8i) is deformable in the direction towards the sphere surface section (10k) or in the direction towards the side surface of the groove (10h), so that the holding element (8b) clasps the sphere surface section (10k) in an undercutting manner.

7. Piston arrangement according to claim 6, **characterized in that** a ring gap A is formed, which has a preferred gap width of 0.1 mm, between the thin-walled extension (8i) and the sphere surface section (10k).

8. Piston arrangement according to any of the preceding claims, **characterized in that** the foot end of the piston (1) is formed as a convex hemisphere (1a).

9. Piston arrangement according to claim 8, **characterized in that** the piston shoe (10) is provided on the side facing the piston (1) with a concave spherical cavity (10a), which matches up the hemisphere (1a) and forms a slide bearing.

10. Piston arrangement according to claim 7 or 8, **characterized in that** the hemisphere (1a), the spherical cavity (10a) and the convex sphere surface section (10k) have the same centre (M).

11. Piston arrangement according to any of the preceding claims, **characterized in that** the surface (10b), which abutts the rotating drive element (3), of the piston shoe (10) is formed as a planar surface, whereby the edge section of the surface (10b) is provided with a chamfer.

12. Piston arrangement according to claim 11, **characterized in that** the surface (10b) is formed in a convex crowned, convex spherical or convex cylindrical manner.

13. Piston arrangement according to claim 11, **characterized in that** the surface (10b) is formed in a concave crowned, concave spherical or concave cylindrical manner.

14. Piston arrangement according to any of the preceding claims, **characterized in that** the support element (8) has, on its side facing the cylinder (2), a ring-shaped notch on which the spring is braced.

15. Piston arrangement according to claim 8, **characterized in that** the piston (1) has a cylindrical section (1c) subsequent to the hemisphere (1a) and subsequently a pin-like section (1b), whereby the diameter of the cylindrical section (1c) is larger than the diameter of the pin-like section (1b).

16. Piston arrangement according to any of the preceding claims, **characterized in that** the support element (8) has a central boring which is extended on the side facing the piston shoe (10) to a section with a larger diameter (8e).

17. Piston arrangement according to claim 15 or 16, **characterized in that** the support element (8) is joined, with the section with larger diameter (8e), to the cylindrical section (1c) of the piston (1) by a press fit.

18. Piston arrangement according to any of the preceding claims, **characterized in that** in the inner area of the support element (8) a ring-shaped notch is formed on the side facing the piston shoe (10).

19. Piston arrangement according to any of the preceding claims, **characterized in that** the piston shoe (10) has a ring-shaped notch section (10f) on the side facing the support element (8) concentric to the spherical cavity whereby on the outer surface (10c) a ring-shaped extension section (10e) is formed on the piston shoe (10).

20. Piston arrangement according to claim 18 or 19, **characterized in that** at a pivoting movement of the piston shoe (10) in relation to the piston (1) the collar of the boring (8e) is accommodated by the ring-shaped notch section (10f) of the extension section (10e) of the ring-shaped notch (8k) and the extension (8i) formed on the support element is accommodated by the groove (10h) of the piston shoe (10).

21. Piston arrangement according to claim 20, **characterized in that** the collar of the section with the larger diameter (8e) is able to be stopped against the limiting surface of the ring-shaped notch section (10f) in order to limit the pivoting movement of the piston shoe.

22. Piston arrangement according to any of the preceding claims, **characterized in that** the plate of an axial piston pump with constant or variable tilt angle can be used as a drive element (3).

23. Piston arrangement according to any of the preceding claims, **characterized in that** the outer surface of an eccentrically mounted shaft or the inner surface of an eccentrically mounted ring of a radial piston pump can be used as drive element (3).

## Revendications

1. Système de piston pour une pompe à piston, comportant un élément d'entraînement rotatif et au moins un piston (1) mobile dans un cylindre (2), lequel est en appui sur l'élément d'entraînement rotatif (3) par l'intermédiaire d'un sabot (10) et lequel est précontraint dans une position d'appui par un ressort (9) qui agit sur le piston (1) par l'intermédiaire d'un élément d'appui (8), l'élément d'appui (8) étant muni d'un élément de retenue (8b) qui peut être amené en prise avec le sabot (10) du piston, **caractérisé en ce que** l'élément de retenue (8b) est conçu sous forme de douille, qui est agencée sur le l'élément d'appui (8) et qui enserre par chevauchement un tronçon à surface sphérique (10k) convexe du sabot (10), l'élément de retenue (8b) en forme de douille étant réalisé au niveau de son extrémité libre, orientée vers le sabot (10), sous forme de prolongement (8i) annulaire à paroi mince et à section tronconique.

2. Système de piston selon la revendication 1, **caractérisé en ce que** l'élément de retenue (8b) entoure un tronçon du sabot (10), orienté vers l'élément d'appui (8).

3. Système de piston selon la revendication 1 ou 2, **caractérisé en ce qu'**au moins un décrochement, dans lequel peut s'enclencher l'élément de retenue (8b), est réalisé sur la périphérie du sabot (10).

4. Système de piston selon la revendication 3, **caractérisé en ce que** le décrochement est une rainure annulaire (10h) en forme de V.

5. Système de piston selon la revendication 4, **caractérisé en ce que**, à partir du fond de la rainure (10h) en direction de l'élément d'appui (8), le contour du tronçon à surface sphérique (10k) augmente en continu jusqu'à sa face frontale orientée vers l'élément d'appui (8).

6. Système de piston selon la revendication 1, **caractérisé en ce que** le prolongement annulaire (8i) à paroi mince est déformable dans la direction vers le tronçon à surface sphérique (10k) ou dans la direction vers la face latérale de la rainure (10h), de telle sorte que l'élément de retenue (8b) enserre en contre-dépouille le tronçon à surface sphérique (10k).

7. Système de piston selon la revendication 6, **caractérisé en ce qu'**une fente annulaire (A), ayant de préférence une largeur de 0,1 mm, est réalisée entre le prolongement (8i) à paroi mince et le tronçon à surface sphérique (10k).

8. Système de piston selon l'une quelconque des revendications précédentes, **caractérisé en ce que** l'extrémité inférieure du piston (1) est réalisée sous forme de semi-sphère convexe (1a).

9. Système de piston selon la revendication 8, **caractérisé en ce que** le sabot (10), sur la face orientée vers le piston (1), comporte une cavité sphérique (10a) concave, qui est adaptée à la semi-sphère (1a) et forme un palier lisse.

10. Système de piston selon la revendication 7 ou 8, **caractérisé en ce que** la semi-sphère (1a), la cavité sphérique (10a) et le tronçon à surface sphérique (10k) convexe ont le même centre (M).

11. Système de piston selon l'une quelconque des revendications précédentes, **caractérisé en ce que** la surface (10b) du sabot (10), lequel est en appui sur l'élément d'entraînement (3) rotatif, est réalisée sous forme de surface plane, le bord de la surface (10b) étant muni d'un chanfrein (10g).

12. Système de piston selon la revendication 11, **caractérisé en ce que** la surface (10b) est réalisée avec une forme bombée convexe, sphérique convexe ou cylindrique convexe.

13. Système de piston selon la revendication 11, **caractérisé en ce que** la surface (10b) est réalisée avec une forme bombée concave, sphérique concave ou cylindrique concave

14. Système de piston selon l'une quelconque des revendications précédentes, **caractérisé en ce que** l'élément d'appui (8), sur sa face orientée vers le cylindre (2), comporte un évidement (8h) annulaire, contre lequel le ressort (9) vient en appui.

15. Système de piston selon la revendication 8, **caractérisé en ce que** le piston (1) comporte, dans le prolongement de la semi-sphère (1a), un tronçon cylindrique (1c) et, dans le prolongement de ce dernier, un tronçon en forme de tige (1b), le diamètre du tronçon cylindrique (1c) étant supérieur au diamètre du tronçon en forme de tige (1b).

16. Système de piston selon l'une quelconque des revendications précédentes, **caractérisé en ce que** l'élément d'appui (8) comporte une forure (8d) centrale qui, sur le côté orienté vers le sabot (10), s'élargit en un tronçon de plus grand diamètre (8e).

17. Système de piston selon la revendication 15 ou 16, **caractérisé en ce que** l'élément d'appui (8), par le tronçon de plus grand diamètre (8e), est assemblé par un ajustement sans jeu avec le tronçon cylindrique (1c) du piston (1).

18. Système de piston selon l'une quelconque des revendications précédentes, **caractérisé en ce que** dans la partie intérieure de l'élément d'appui (8), sur le côté orienté vers le sabot (10), est réalisé un évidement (8k) annulaire.

19. Système de piston selon l'une quelconque des revendications précédentes, **caractérisé en ce que** le sabot (10), sur la face orientée vers l'élément d'appui (8), comporte un tronçon évidé (10f) concentrique à la cavité sphérique (10a), moyennant quoi un prolongement annulaire (10e) est formé sur la face extérieure (10c) du sabot (10) du piston.

20. Système de piston selon la revendication 18 ou 19, **caractérisé en ce que**, pendant un mouvement de pivotement du sabot (10) par rapport au piston (1), le bord de la forure (8e) est reçu dans le tronçon évidé annulaire (10f), le tronçon de prolongement (10e) est reçu dans l'évidement annulaire (8k) et le prolongement (8i), réalisé sur l'élément d'appui (8), est reçu dans la rainure (10h) du sabot (10).

21. Système de piston selon la revendication 20, **caractérisé en ce que** le bord du tronçon à plus grand diamètre (8e) peut venir en butée contre la paroi du tronçon évidé annulaire (10f) en vue de limiter le mouvement de pivotement du sabot (10).

22. Système de piston selon l'une quelconque des revendications précédentes, **caractérisé en ce que** l'élément d'entraînement (3) utilisé est le disque d'une pompe à piston axial avec un angle d'inclinaison constant ou réglable.

23. Système de piston selon l'une quelconque des revendications précédentes, **caractérisé en ce que** l'élément d'entraînement (3) utilisé est la face extérieure d'un arbre monté de manière excentrée ou la face intérieure d'une bague montée de manière excentrée d'une pompe à piston radial.
